# EUROPÄISCHE PATENTSCHRIFT

(11) **EP 0 198 506 B1**
(45) Veröffentlichungstag und Bekanntmachung des Hinweises auf die Patenterteilung: **08.07.1992**
(21) Anmeldenummer: 86105362.7
(22) Anmeldetag: 17.04.1986
(51) Int. Cl.: H01H 31/02

(54) **Freiluftschaltgerät für Hochspannungsschaltanlagen**
Air-break switchgear for high-tension circuits
Appareil interrupteur à coupure dans l'air pour circuits à haute tension

(30) Priorität: 17.04.1985 DE 3513908
(43) Veröffentlichungstag der Anmeldung: 22.10.1986
(73) Patentinhaber: Ruhrtal-Elektrizitätsgesellschaft Hartig GmbH & Co., 45224 Essen (DE)
(72) Erfinder: Hartig, Alfred, Dr.-Ing., D-4300 Essen 16 (DE)
(74) Vertreter: Gesthuysen, Hans Dieter, Dipl.-Ing.

(56) Entgegenhaltungen:
- EP-A- 0 120 409
- EP-A- 0 123 941
- DE-A- 2 401 344
- DE-A- 2 409 527
- DE-A- 2 628 020
- DE-A- 2 740 156

## Beschreibung

Die Erfindung betrifft ein Freiluftschaltgerät für Hochspannungsschaltanlagen, nämlich Erdungsschalter oder Trennschalter, mit einem Festkontakt und mit einem mittels eines Schaltarms in einer Schwenkebene schwenkbaren, auf den Festkontakt aufschiebbaren Schaltkontakt, wobei der Festkontakt einen Aufschiebekontakt, vorzugsweise mit einem Aufschiebeanschlag, und vorzugsweise einen mehr oder weniger quer zur Aufschieberichtung verlaufenden Befestigungsarm aufweist, der Schaltkontakt mindestens zwei Kontaktfingeranordnungen, vorzugsweise mit jeweils einem Paar von Kontaktfingern, besitzt und in geschlossenem Zustand die Kontaktfingeranordnungen des Schaltkontakts am Aufschiebekontakt, insbesondere beidseits am Aufschiebekontakt, und ggf. am Aufschiebeanschlag, des Festkontakts anliegen.

Bei einem Freiluftschaltgerät der zuvor beschriebenen Art bilden der Aufschiebekontakt und der Befestigungsarm ein bogenförmiges oder winkelförmiges Bauteil, liegt das bogenförmige oder winkelförmige Bauteil in der Schwenkebene des Schaltkontakts, kragt der Aufschiebekontakt vom Befestigungsarm in Aufschieberichtung einseitig vor und liegen die Kontaktfinger im geschlossenen Zustand mit Punktkontakt am Aufschiebekontakt an (vgl. die DE-A-24 09 527).

In vielen Ländern, insbesondere in Mitteleuropa, ist es üblich, auf Hochspannungsmasten mehrere Leitungssysteme vorzusehen, - entweder mit gleichen Betriebsspannungen oder aber mit unterschiedlichen Betriebsspannungen, z. B. mit 380 kV oder mit 220 kV und mit 110 KV oder mit 220 kV und mit 110 kV. Dabei kommt es häufig vor, daß ein Leitungssystem abgeschaltet ist, während das andere Leitungssystem sich in Betrieb befindet bzw. die anderen Leitungssysteme sich in Betrieb befinden, so daß in das abgeschaltete Leitungssystem kapazitive und induktive Einkopplungen erfolgen. Da nun das abgeschaltete Leitungssystem in der Regel einseitig oder beidseitig geerdet ist, wird ein bestimmtes Schaltvermögen erforderlich.

Der Erfindung liegt folglich die Aufgabe zugrunde, das eingangs beschriebene Freiluftschaltgerät, das insbesondere als Erdungsschalter, aber auch als Trennschalter eingesetzt wird, hinsichtlich des Schaltvermögens zu verbessern.

Das erfindungsgemäße Freiluftschaltgerät für Hochspannungsschaltanlagen, bei dem das Schaltvermögen verbessert ist, ist nun durch die Merkmale gemäss dem 2. Teil des Anspruches 1 gekennzeichnet. Bei dem erfindungsgemäßen Freiluftschaltgerät kommt also die in Einschaltrichtung gesehen als erstes mit dem Aufschiebekontakt in Eingriff kommende Kontaktfingeranordnung des Schaltkontaktes bei der Ausschaltbewegung später, als es dem "normalen" Abstand zwischen der ersten Kontaktfingeranordnung und der zweiten Kontaktfingeranordnung entspricht, außer Eingriff mit dem Aufschiebekontakt.

Einleitend ist ausgeführt worden, daß bei dem in Rede stehenden Freiluftschaltgerät der Schaltkontakt mindestens zwei Kontaktfingeranordnungen besitzt, die vorzugsweise jeweils ein Paar von Kontaktfingern aufweisen. Im folgenden wird immer davon ausgegangen, daß der Schaltkontakt genau zwei Kontaktfingeranordnungen besitzt, wobei jede der Kontaktfingeranordnungen vorzugsweise ein Paar von Kontaktfingern aufweist. Ungeachtet dessen gilt all das, was nachfolgend ausgeführt wird, auch bei einem Schaltkontakt mit drei oder mehr Kontaktfingeranordnungen.

Für die Lehre der Erfindung ist wesentlich, daß die Kontaktfingeranordnung des Schaltkontaktes, die beim Ausschalten als letzte außer Eingriff mit dem Aufschiebekontakt kommt, gleichsam als Schnappkontakt ausgebildet ist. Daraus resultiert, daß beim Öffnen des erfindungsgemäßen Freiluftschaltgerätes die Strombahn - über den Festkontakt und den Schaltkontakt - verzögert, dann aber schlagartig geöffnet wird. Dieses schlagartige Öffnen der Strombahn über den Festkontakt und den Schaltkontakt erhöht das Schaltvermögen des erfindungsgemäßen Freiluftschaltgerätes, weil sich beim Öffnen der Strombahn bildende Lichtbögen durch das schlagartige Öffnen sehr kurzfristig wieder zum Erlöschen kommen.

Im Stand der Technik sind für sich sogenannte Schnappkontakte bekannt. Dabei handelt es sich jedoch um neben Hauptkontakten vorgesehene Hilfskontakte. Demgegenüber bilden bei dem erfindungsgemäßen Freiluftschaltgerät die Kontaktfinger der ersten Kontaktfingeranordnung und die Kontaktfinger der zweiten Kontaktfingeranordnung gleichwertige Hauptkontakte. Die Kontaktfinger der ersten Kontaktfingeranordnung und die Kontaktfinger der zweiten Kontaktfingeranordnung sollen von dem insgesamt über die Strombahn Festkontakt-Schaltkontakt fließenden Strom gleiche Anteile übernehmen. Folglich sind die einzelnen Kontaktfinger auch so ausgelegt, daß sie zusammen den zulässigen Kurzschlußstrom führen können.

Im einzelnen gibt es nun verschiedene Möglichkeiten, die Lehre der Erfindung auszugestalten und weiterzubilden, was im folgenden, teilweise mit in der Zeichnung dargestellten Ausführungsbeispielen, näher erläutert werden soll; es zeigt
Fig. 1 eine Seitenansicht eines Teils eines ersten Ausführungsbeispiels eines erfindungsgemäßen Freiluftschaltgerätes für Hochspannungsschaltanlagen, nämlich eines Erdungsschalters,
Fig. 2 in gegenüber der Fig. 1 vergrößertem Maßstab, einen Ausschnitt aus dem Gegenstand nach Fig. 1,
Fig. 3 eine Ansicht des Gegenstandes nach Fig. 2 längs der Linie 111 - 111,
Fig. 4 einen Schnitt durch den Gegenstand nach Fig. 2 längs der Linie IV - IV,
Fig. 5 in einer Fig. 2 entsprechenden Darstellung ein zweites Ausführungsbeispiel eines erfindungsgemäßen Freiluftschaltgeräts in der Einschaltstellung,
Fig. 6 in einer Fig. 2 entsprechenden Darstellung ein zweites Ausführungsbeispiel eines erfindungsgemäßen Freiluftschaltgeräts bei Beginn der Ausschaltbewegung,
Fig. 7 in Fig. 2 entsprechender Darstellung ein drittes Ausführungsbeispiel eines erfindungsgemäßen Freiluftschaltgeräts in der Einschaltstellung und
Fig. 8 in Fig. 2 entsprechender Darstellung ein drittes Ausführungsbeispiel eines erfindungsgemäßen Freiluftschaltgeräts bei Beginn der Ausschaltbewegung.

Das in Fig. 1 nur teilweise dargestellte Freiluftschaltgerät ist ein Erdungsschalter und für Hochspannungsschaltanlagen bestimmt. Zu dem Freiluftschaltgerät gehören ein Festkontakt 1 und ein mittels eines Schaltarms 2 in einer Schwenkebene schwenkbarer, auf den Festkontakt 1 aufschiebbarer Schaltkontakt 3. Der Festkontakt 1, der auf einem Isolator 4 angeordnet ist, weist einen Aufschiebekontakt 5 mit einem Aufschiebeanschlag 6 und einen - mehr oder weniger - quer zur Aufschieberichtung verlaufenden Befestigungsarm 7 auf. Der Schaltkontakt 3 besitzt zwei Kontaktfingeranordnungen 8, 9 - mit Kontaktfingern 8a, 8b bzw. 9a, 9b. Im geschlossenen Zustand des Freiluftschaltgeräts liegen die Kontaktfinger 8a, 8b, 9a, 9b des Schaltkontakts 3 beidseits am Aufschiebekontakt 5 und am Aufschiebeanschlag 6 des Festkontakts 1 an.

Allen in der Zeichnung dargestellten Ausführungsbeispielen eines Freiluftschaltgerätes ist gemeinsam, daß die in Einschaltrichtung gesehen als erste mit dem Aufschiebekontakt 5 in Eingriff kommende Kontaktfingeranordnung 8 des Schaltkontakts 3 bei der Ausschaltbewegung später, als es dem "normalen" Abstand zwischen der ersten Kontaktfingeranordnung 8 und der zweiten Kontaktfingeranordnung 9 entspricht, außer Eingriff mit dem Aufschiebekontakt 5 kommt. Das entspricht der grundsätzlichen Lehre der Erfindung, die Kontaktfingeranordnung 8 einerseits gleichwertig mit der Kontaktfingeranordnung 9 als Hauptkontakt auszuführen, andererseits als Schnappkontakt für eine verzögerte Öffnung beim Ausschalten zu konstruieren.

Im in Fig. 1 dargestellten Ausführungsbeispiel wird die zuvor grundsätzlich erläuterte Lehre der Erfindung konstruktiv dadurch verwirklicht, daß die in Einschaltrichtung gesehen erste Kontaktfingeranordnung 8 des Schaltkontakts 3 relativ zum Schaltarm 2 beweglicher ist als die folgende Kontaktfingeranordnung 9. Die Ausbildung der Kontaktfingeranordnung 8 als Schnappkontakt wird hier also durch die besondere Beweglichkeit im Vergleich mit der Kontaktfingeranordnung 9 realisiert.

Hinsichtlich der ganz genauen konstruktiven Gestaltung des Ausführungsbeispiels gemäß Fig. 1 gibt es verschiedene Möglichkeiten, die nachfolgend beispielhaft erläutert werden.

Zunächst könnten bei dem Freiluftschaltgerät die Kontaktfinger der ersten Kontaktfingeranordnung gelenkig und die Kontaktfinger der zweiten Kontaktfingeranordnung starr an den Schaltarm angeschlossen sein, wobei die Kontaktfinger der ersten Kontaktfingeranordnung über ein Federelement, das z. B. eine Gummifeder aufweisen könnte, an den Schaltarm angeschlossen sein könnten.

In dem in Fig. 1 bis 4 dargestellten Ausführungsbeispiel eines Freiluftschaltgeräts sind die Kontaktfinger 8a, 8b der ersten Kontaktfingeranordnung 8 und die Kontaktfinger 9a, 9b der zweiten Kontaktfingeranordnung 9 starr an den Schaltarm 2 angeschlossen. Dabei muß durch zusätzliche Maßnahmen dafür gesorgt werden, daß die Kontaktfingeranordnung 8 des Schaltkontakts 3 relativ zum Schaltarm 2 beweglicher ist als die Kontaktfingeranordnung 9.

Wenn die Kontaktfinger der ersten Kontaktfingeranordnung und die Kontaktfinger der zweiten Kontaktfingeranordnung starr an den Schaltarm angeschlossen sind, dann kann die wesentliche Lehre der Erfindung, die erste Kontaktfingeranordnung des Schaltkontakts relativ zum Schaltarm beweglicher auszuführen als die zweite Kontaktfingeranordnung, dadurch realisiert sein, daß die Kontaktfinger der ersten Kontaktfingeranordnung ein geringeres Widerstandsmoment haben als die Kontaktfinger der zweiten Kontaktfingeranordnung. Haben alle Kontaktfinger einen kreisförmigen Querschnitt, so können die Kontaktfinger der ersten Kontaktfingeranordnung einen geringeren Querschnitt haben als die Kontaktfinger der zweiten Kontaktfingeranordnung und können die Kontaktfinger der ersten Kontaktfingeranordnung aus einem Material mit größerer elektrischer Leitfähigkeit als die Kontaktfinger der zweiten Kontaktfingeranordnung bestehen. Über den Querschnitt der Kontaktfinger und die elektrische Leitfähigkeit der verwendeten Materialien läßt sich realisieren, daß alle Kontaktfinger in etwa den gleichen elektrischen Widerstand haben. Man kann auch dadurch bei allen Kontaktfingern in etwa den gleichen elektrischen Widerstand realisieren, daß die Kontaktfinger der ersten Kontaktfingeranordnung und die Kontaktfinger der zweiten Kontaktfingeranordnung flächenmäßig den gleichen Querschnitt, jedoch eine unterschiedliche Querschnittsform haben. Dabei wird ausgenutzt, daß ein flächenmäßig gleicher Querschnitt je nach Querschnittsform zu ganz unterschiedlichen Widerstandsmomenten führt.

In dem in Fig. 1 bis 4 dargestellten Ausführungsbeispiel eines Freiluftschaltgeräts ist nun die grundsätzliche Lehre der Erfindung konkret dadurch realisiert, daß die Kontaktfinger 8a, 8b der ersten Kontaktfingeranordnung 8 eine größere wirksame Länge haben als die Kontaktfinger 9a, 9b der zweiten Kontaktfingeranordnung 9, - wobei mit wirksamer Länge der Abstand zwischen dem Einspannende 10, 11 des Schaltarms 2 und dem Aufschiebekontakt 5 des Festkontakts 1 gemeint ist.

Es ist bereits mehrfach ausgeführt worden, daß bei dem erfindungsgemäßen Freiluftschaltgerät die Kontaktfingeranordnung 8 und die Kontaktfingeranordnung 9 gleichwertig als Hauptkontakte ausgeführt sein sollen. Dem dient eine im dargestellten Ausführungsbeispiel verwirklichte Maßnahme, die dadurch gekennzeichnet ist, daß den Kontaktfingern 8a, 8b der ersten Kontaktfingeranordnung 8 - etwa im Bereich des der Einspannung der Kontaktfinger 9a, 9b der zweiten Kontaktfingeranordnung 9 dienenden Einspannendes 11 des Schaltarms 2 - eine seitliche Abstützung 12 zugeordnet ist, - so daß die Kontaktfinger 8a, 8b der ersten Kontaktfingeranordnung 8 mit etwa dem gleichen Kontaktdruck am Aufschiebekontakt 5 des Festkontaktes 1 anliegen, wie die Kontaktfinger 9a, 9b der Zweiten Kontaktfingeranordnung 9.

Bei dem dargestellten Freiluftschaltgerät soll die erste Kontaktfingeranordnung 8 des Schaltkontakts 3 relativ zum Schaltarm 2 beweglicher sein als die zweite Kontaktfingeranordnung 9. Das soll jedoch nur gelten bzw. wirksam sein, wenn das erfindungsgemäße Freiluftschaltgerät geöffnet wird. Damit steht nun im Zusammenhang, daß bei dem dargestellten Ausführungsbeispiel eines erfindungsgemäßen Freiluftschaltgeräts zwischen den Kontaktfingern 8a, 8b der ersten Kontaktfingeranordnung 8 und den Kontaktfingern 9a, 9b der zweiten Kontaktfingeranordnung 9 ein Distanzelement 13 vorgesehen ist, - wobei das Distanzelement 13 aus isolierendem Material besteht, damit keine Querströme entstehen können.

Bei dem dargestellten Freiluftschaltgerät führt die Anwendung der grundsäztlichen Lehre der Erfindung, unterschiedliche Beweglichkeit der ersten Kontaktfingeranordnung 8 des Schaltkontakts 3 und der zweiten Kontaktfingeranordnung 9, relativ zum Schaltarm 2, in Verbindung mit der zwischen den Kontaktfingern 8a, 8b, 9a, 9b und dem Aufschiebekontakt 5 vorhandenen Reibung zu dem gewollten verzögerten Öffnen der Strombahn (Festkontakt 1 - Schaltkontakt 3), also dem gewollten Schnappkontaktverhalten der Kontaktfingeranordnung 8. Dieses gewollte Schnappkontaktverhalten der Kontaktfingeranordnung 8 kann noch durch eine Mehrzahl besonderer Maßnahmen verstärkt werden.

Bei dem in Fig. 1 bis 4 dargestellten Ausführungsbeispiel eines Freiluftschaltgeräts ist zur Verstärkung des Schnappkontaktverhaltens der Kontaktfingeranordnung 8 zunächst zwischen den Kontaktfingern 8a, 8b der ersten Kontaktfingeranordnung 8 und dem der Einspannung der Kontaktfinger 9a, 9b der zweiten Kontaktfingeranordnung 9 dienenden Einspannende 11 des Schaltarms 2 eine Haftmagnetanordnung 14 vorgesehen, zu der, um Querströme zu verhindern, eine Isolierscheibe 15 gehört. Weiter ist zwischen dem Aufschiebekontakt 5 des Festkontakts 1 und den Kontaktfingern 8a, 8b der ersten Kontaktfingeranordnung 8 - auf der der Schwenkseite entgegengesetzten Seige - eine Haftmagnetanordnung 16 vorgesehen, zu der wiederum eine Isolierscheibe 17 gehört, wiederum zur Verhinderung von Querströmen. Schließlich gilt für das dargestellte Ausführungsbeispiel eines Freiluftschaltgerätes ergänzend, daß die Kontaktfinger 8a, 8b der ersten Kontaktfingeranordnung 8 weiter über den Aufschiebekontakt 5 des Festkontaktes 1 überstehen als die Kontaktfinger 9a, 9b der zweiten Kontaktfingeranordnung 9 und den Kontaktfingern 8a, 8b der ersten Kontaktfingeranordnung 8 am Festkontakt 1 Haltehaken 18 zugeordnet sind. Die Haltehaken 18 am Festkontakt 1 führen dazu, daß die Kontaktfinger 8a, 8b der ersten Kontaktfingeranordnung 8 die Haltehaken 18 erst überwinden können, wenn die Kontaktfinger 8a, 8b der ersten Kontaktfingeranordnung 8 durch den Schaltarm 2 entsprechend gebogen sind, dann jedoch, wie gewünscht, schlagartig die Haltehaken 18 überwinden.

In dem in Fig. 1 bis 4 dargestellten Ausführungsbeispiel sind verschiedene Mäßnahmen nicht verwirklicht, die bei dem erfindungsgemäßen Freiluftschaltgerät noch verwirklicht sein könnten.

Zunächst könnte das Schnappkontaktverhalten der ersten Kontaktfingeranordnung auch noch dadurch verstärkt werden, daß zwischen der zweiten Kontaktfingeranordnung und der ersten Kontaktfingeranordnung ein Mitnehmer vorgesehen ist und der Mitnehmer die Kontaktfinger der ersten Kontaktfingeranordnung erst dann vom Aufschiebekontakt des Festkontakts abzieht, wenn zwischen den Kontaktfingern der zweiten Kontaktfingeranordnung und dem Aufschiebekontakt des Festkontakts ein vorgegebener Abstand erreicht ist.

Erfindungsgemäß ist ein Freiluftschaltgerät mit verbessertem Schaltvermögen geschaffen worden. Eine weitere Verbesserung des Schaltvermögens läßt sich noch dadurch erreichen, daß die Kontaktfinger der ersten Kontaktfingeranordnung - auf der der Schwenkseite entgegengesetzten Seite - mit Abbrandmaterial und/oder mit zusätzlichen Lichtbogenkontakten versehen werden, wobei es sich empfiehlt, die Lichtbogenkontakte so auszubilden, daß der Lichtbogen beim Ein- und Ausschalten zu den Lichtbogenkontakten einen kürzeren Weg hat als zu den Kontaktfingern der ersten Kontaktfingeranordnung und zu den Kontaktfingern der zweiten Kontaktfingeranordnung.

Die Fig. 5 und 6 zeigen ein zweites Ausführungsbeispiel eines erfindungsgemäßen Freiluftschaltgeräts, bei dem eine Mehrzahl von Merkmalen des zuvor erläuterten Ausführungsbeispiels eines Freiluftschaltgeräts gleichfalls verwirklicht sind. Diese Maßnahmen brauchen im einzelnen nicht nochmals erläutert zu werden. Das hier dargestellte Ausführungsbeispiel ist nun in besonderer Weise dadurch gekennzeichnet, daß beim Ausschalten die zweite Kontaktfingeranordnung 9 allein durch eine Schubbewegung radial zur Schwenkbewegung und die erste Kontaktfingeranordnung 8 durch eine Schwenkbewegung, ggf. nach einer vorherigen Schubbewegung radial zur Schwenkbewegung, vom Aufschiebekontakt 5 abziehbar ist und daß, vorzugsweise, beim Einschalten der umgekehrte Bewegungsablauf erfolgt. Dies ergibt sich durch einen Vergleich der Fig. 6, die den Beginn der Ausschaltbewegung hinsichtlich der ersten Kontaktfingeranordnung 8 zeigt, mit Fig. 5, die den Einschaltzustand zeigt, bei dem beide Kontaktfingeranordnungen 8, 9 am Aufschiebekontakt 5 anliegen. Hier ist das erfindungsgemäß gewollte Schnappkontaktverhalten der ersten Kontaktfingeranordnung 8 dadurch realisiert, daß beim Ausschalten während der Schwenkbewegung des Schaltarms 2 lediglich nur noch die erste Kontaktfingeranordnung 8 mit dem Aufschiebekontakt 5 in Eingriff steht, wohingegen durch die vorangehende Schubbewegung radial zur Schwenkbewegung die zweite Kontaktfingeranordnung 9 schon außer Eingriff mit dem Aufschiebekontakt 5 gebracht worden ist. Bei dieser Konstruktion kann zwar ebenfalls, wie hier dargestellt, die in Einschaltrichtung gesehen erste Kontaktfingeranordnung 8 des Schaltkontakts 3 relativ zum Schaltarm 2 beweglicher sein als die folgende Kontaktfingeranordnung 9, sie muß es aber nicht.

Hinsichtlich der Einschaltbewegung kann ein zu der voranstehenden Erläuterung umgekehrter Bewegungsablauf erfolgen. Insbesondere ist es möglich, daß beim Einschalten die erste Kontaktfingeranordnung 8 allein durch die Schwenkbewegung des Schaltkontakts 3 und die zweite Kontaktfingeranordnung 9 durch die Schwenkbewegung und eine anschließende Schubbewegung radial zur Schwenkbewegung auf den Aufschiebekontakt 5 aufschiebbar ist. Da es aber im Rahmen der Lehre der Erfindung primär auf das Ausschalten des Freiluftschaltgeräts ankommt, kann zum Einschalten durchaus auch lediglich eine Schwenkbewegung beider Kontaktfingeranordnungen 8, 9 erfolgen, ohne eine zusätzliche Schubbewegung radial zur Schwenkbewegung. Fig. 7 und 8 zeigen ein Ausführungsbeispiel, bei dem diese Alternative allerdings nicht möglich ist, da es sich hier um einen kreisförmigen Aufschiebekontakt 5 handelt, zu dem eine im wesentlichen kreisförmige Anordnung von Kontaktfingern 9a, b, c der zweiten Kontaktfingeranordnung 9 korrespondiert. Die erste Kontaktfingeranordnung 8 besteht hier aus zwei Kontaktfingern 8a, 8b, die weiter über den Aufschiebekontakt 5 des Festkontakts 1 überstehen als die Kontaktfinger 9a, b, c der zweiten Kontaktfingeranordnung 9 und einen stegartigen Teil des Aufschiebekontakts 5 zwischen sich aufnehmen. Hier ist der Bewegungsablauf beim Einschalten zwingend umgekehrt zum Bewegungsablauf beim Ausschalten.

Grundsätzlich ist es denkbar, daß im in den Fig. 5 und 6 dargestellten Ausführungsbeispiel beim Ausschalten beide Kontaktfingeranordnungen 8, 9 allein durch eine Schwenkbewegung vom Aufschiebekontakt 5 abziehbar sind, - wenn nämlich beim Einschalten die erste Kontaktfingeranordnung 8 allein durch die Schwenkbewegung des Schaltkontakts 3 und die zweite Kontaktfingeranordnung 9 durch die Schwenkbewegung und eine anschließende Schubbewegung radial zur Schwenkbewegung auf den Aufschiebekontakt 5 aufschiebbar ist. Insbesondere gilt dies dann, wenn oberhalb des Aufschiebekontakts 5 des Festkontakts 1 Haltehaken 18 vorgesehen sind, die erste Kontaktfingeranordnung 8 gemeinsam mit der zweiten Kontaktfingeranordnung 9 radial zur Schwenkbewegung des Schaltkontakts 3 verschiebbar ist und durch die Schubbewegung die erste Kontaktfingeranordnung 8 hinter die Haltehaken 18 am Festkontakt 1 führbar ist. Durch diese Maßnahmen wird erreicht, daß beim Einschalten die Kontaktfinger 8a, 8b der ersten Kontaktfingeranordnung 8 die Haltehaken 18 am Festkontakt 1 nicht zu überwinden brauchen, sondern mit den Haltehaken 18 nur beim Ausschalten wechselwirken.

## Patentansprüche

1. Freiluftschaltgerät für Hochspannungsschaltanlagen, nämlich Erdungsschalter oder Trennschalter, mit einem Festkontakt (1) und mit einem mittels des Schaltarms (2) in einer Schwenkebene schwenkbaren, auf den Festkontakt (1) aufschiebbaren Schaltkontakt (3), wobei der Festkontakt (1) einen Aufschiebekontakt (5), vorzugsweise mit einem Aufschiebeanschlag (6), und vorzugsweise einen mehr oder weniger quer zur Aufschieberichtung verlaufenden Befestigungsarm (7), aufweist, der Schaltkontakt (3) mindestens zwei Kontaktfingeranordnungen (8, 9), vorzugsweise mit jeweils einem Paar von Kontaktfingern (8a, 8b; 9a, 9b), besitzt und in geschlossenem Zustand die Kontaktfingeranordnungen (8, 9) des Schaltkontakts (3) am Aufschiebekontakt (5), insbesondere beidseits am Aufschiebekontakt (5), und ggf. am Aufschiebeanschlag (6), des Festkontakts (1) anliegen, dadurch gekennzeichnet, daß die Aussschaltzeitdifferenz, das heisst die zeitliche Differenz zwischen dem Außer-Eingriff-Kommen von erster Kontaktfingeranordnung (8) und Aufschiebekontakt (5) einerseits sowie dem Außer-Eingriff-Kommen von zweiter Kontaktfingeranordnung (9) und Aufschiebekontakt (5) andererseits, größer ist als die Einschaltzeitdifferenz, das heisst die zeitliche Differenz zwischen dem In-Eingriff-Kommen von erster Kontaktfingeranordnung (8) und Aufschiebekontakt (5) einerseits sowie dem In-Eingriff-Kommen von zweiter Kontaktfingeranordnung (9) und Aufschiebekontakt (5) andererseits.

2. Freiluftschaltgerät nach Anspruch 1, dadurch gekennzeichnet, daß die in Einschaltrichtung gesehen erste Kontaktfingeranordnung (8) des Schaltkontakts (3) relativ zum Schaltarm (2) beweglicher ist als die folgende Kontaktfingeranordnung (9).

3. Freiluftschaltgerät nach Anspruch 2, dadurch gekennzeichnet, daß die Kontaktfinder (8a, 8b) der ersten Kontaktfingeranordnung (8) gelenkig und die Kontaktfinger (9a, 9b) der zweiten Kontaktfingeranordnung (9) starr an den Schaltarm (2) angeschlossen sind und vorzugsweise die Kontaktfinger der ersten Kontaktfingeranordnung über ein vorzugsweise eine Gummifeder aufweisendes Federelement an den Schaltarm angeschlossen sind.

4. Freiluftschaltgerät nach Anspruch 2, dadurch gekennzeichnet, daß die Kontaktfinger (8a, 8b) der ersten Kontaktfingeranordnung (8) und die Kontaktfinger (9a, 9b) der zweiten Kontaktfingeranordnung (9) starr an den Schaltarm (2) angeschlossen sind.

5. Freiluftschaltgerät nach Anspruch 4, dadurch gekennzeichnet, daß die Kontaktfinger (8a, 8b) der ersten Kontaktfingerinordnung (8) ein geringeres Widerstandsmoment haben als die Kontaktfinger (9a, 9b) der zweiten Kontaktfingeranordnung (9), daß vorzugsweise alle Kontaktfinger in etwa den gleichen elektrischen Widerstand haben und daß entweder bei kreisförmigem Querschnitt aller Kontaktfinger die Kontaktfinger der ersten Kontaktfingeranordnung (8) einen geringeren Querschnitt haben und aus einem Material mit größerer elektrischer Leitfähigkeit bestehen als die Kontaktfinger der zweiten Kontaktfingeranordnung (9) oder die Kontaktfinger der ersten Kontaktfingeranordnung und die Kontaktfinger der zweiten Kontaktfingeranordnung flächenmäßig den gleichen Querschnitt, jedoch eine unterschiedliche Querschnittsform haben.

6. Freiluftschaltgerät nach Anspruch 4, dadurch gekennzeichnet, daß die Kontaktfinger (8a, 8b) der ersten Kontaktfingeranordnung (8) eine größere wirksame Länge haben als die Kontaktfinger (9a, 9b) der zweiten Kontaktfingeranordnung (9) und den Kontaktfingern (8a, 8b) der ersten Kontaktfingeranordnung (8) etwa im Bereich des der Einspannung der Kontaktfinger (9a, 9b) der zweiten Kontaktfingeranordnung (9) dienenden Einspannendes (11) des Schaltarms (2) eine seitliche Abstützung (12) zugeordnet ist.

7. Freiluftschaltgerät nach einem der Ansprüche 2 bis 6, dadurch gekennzeichnet, daß zwischen den Kontaktfingern (8a, 8b) der ersten Kontaktfingeranordnung (8) und den Kontaktfingern (9a, 9b) der zweiten Kontaktfingeranordnung (9) ein Distanzelement (13) vorgesehen ist und das Distanzelement (13) aus isolierendem Material besteht oder unter Zwischenschaltung von mindestens einer Isolierscheibe angeordnet ist.

8. Freiluftschaltgerät nach einem der Ansprüche 2 bis 7, dadurch gekennzeichnet, daß zwischen den Kontaktfingern (8a, 8b) der ersten Kontaktfingeranordnung (8) und den Kontaktfingern (9a, 9b) der zweiten Kontaktfingeranordnung (9) oder dem der Einspannung der Kontaktfinger (9a, 9b) der zweiten Kontaktfingeranordnung (9) dienenden Einspannende (11) des Schaltarms (2) eine Haftmagnetanordnung (14) vorgesehen ist und/oder daß zwischen dem Aufschiebekontakt (5) des Festkontakts (1) und den Kontaktfingern (8a, 8b) der ersten Kontaktfingeranordnung (8) - auf der der Schwenkseite entgegengesetzten Seite - eine Haftmagnetanordnung (16) vorgesehen ist und daß zu der Haftmagnetanordnung (14) mindestens eine Isolierscheibe (15) und/oder zu der Haftmagnetanordnung (16) mindestens eine Isolierscheibe (17) gehört.

9. Freiluftschaltgerät nach einem der Ansprüche 2 bis 8, dadurch gekennzeichnet, daß die Kontaktfinger (8a, 8b) der ersten Kontaktfingeranordnung (8) weiter über den Aufschiebekontakt (5) des Festkontakts (1) überstehen als die Kontaktfinger (9a, 9b) der zweiten Kontaktfingeranordnung (9) und den Kontaktfingern (8a, 8b) der ersten Kontaktfingeranordnung (8) am Festkontakt (1) Haltehaken (18) zugeordnet sind.

10. Freiluftschaltgerät nach einem der Ansprüche 2 bis 9, dadurch gekennzeichnet, daß zwischen der zweiten Kontaktfingeranordnung (9) und der ersten Kontaktfingeranordnung (8) ein Mitnehmer vorgesehen ist und der Mitnehmer die Kontaktfinger der ersten Kontaktfingeranordnung erst dann vom Aufschiebekontakt des Festkontakts abzieht, wenn zwischen den Kontaktfingern der zweiten Kontaktfingeranordnung und dem Aufschiebekontakt des Festkontakts ein vorgegebener Abstand erreicht ist.

11. Freiluftschaltgerät nach einem der Ansprüche 2 bis 10, dadurch gekennzeichnet, daß die Kontaktfinger der ersten Kontaktfingeranordnung (8) - auf der der Schwenkseite entgegengesetzten Seite - mit Abbrandmaterial versehen sind und/oder die Kontaktfinger der ersten Kontaktfingeranordnung mit zusätzlichen Lichtbogenkontakten versehen sind und die Lichtbogenkontakte so ausgebildet sind, daß der Lichtbogen beim Ein- und Ausschalten zu den Lichtbogenkontakten einen kürzeren Weg hat als zu den Kontaktfingern der ersten Kontaktfingeranordnung (8) und zu den Kontaktfingern der zweiten Kontaktfingeranordnung (9).

12. Freiluftschaltgerät nach einem der Ansprüche 1 bis 11, dadurch gekennzeichnet, daß beim Ausschalten die zweite Kontaktfingeranordnung (9) allein durch eine Schubbewegung radial zur Schwenkbewegung und die erste Kontaktfingeranordnung (8) durch eine Schwenkbewegung, ggf. nach einer vorherigen Schubbewegung radial zur Schwenkbewegung, vom Aufschiebekontakt (5) abziehbar ist und vorzugweise beim Einschalten der umgekehrte Bewegungsablauf erfolgt.

13. Freiluftschaltgerät nach einem der Ansprüche 1 bis 12, dadurch gekennzeichnet, daß beim Einschalten die erste Kontaktfingeranordnung (8) allein durch die Schwenkbewegung des Schaltkontakts (3) und die zweite Kontaktfingeranordnung (9) durch die Schwenkbewegung und eine anschließende Schubbewegung radial zur Schwenkbewegung auf den Aufschiebekontakt (5) aufschiebbar ist.

14. Freiluftschaltgerät nach Anspruch 13, dadurch gekennzeichnet, daß beim Ausschalten die erste Kontaktfingeranordnung (8) und die zweite Kontaktfingeranordnung (9) beide allein durch eine Schwenkbewegung vom Aufschiebekontakt (5) abziehbar sind.

15. Freiluftschaltgerät nach einem der Ansprüche 12 bis 14, insbesondere nach Anspruch 14, dadurch gekennzeichnet, daß die erste Kontaktfingeranordnung (8) gemeinsam mit der zweiten Kontaktfingeranordnung (9) radial zur Schwenkbewegung des Schaltkontakts (3) verschiebbar ist und vorzugsweise durch die Schubbewegung die erste Kontaktfingeranordnung (8) hinter die Haltehaken (18) am Festkontakt (1) führbar ist.

## Claims

1. An outdoor switching equipment for high voltage switching installations, namely an earthing switch or a disconnection switch, with a fixed contact (1) and with a switching contact (3) that can be slid against the fixed contact (1) by means of the switching arm (2) that can be swivelled through a swivelling plane, in which the fixed contact (1) possesses a sliding contact (5), preferably with a slider stop (6) and preferably possesses a mounting arm (7) extending more or less perpendicularly to the direction of sliding, the switching contact (3) possesses at least two contact finger sets (8, 9), preferably with a pair of contact ingers (8a, 8b; 9a, 9b) to each set, and in the closed position of the contact finger sets (8, 9) of the switching contact (3) these lie against the sliding contact (5) of the fixed contact (1), particularly against either side of the sliding contact (5) and possibly against the slider stop (6) of the fixed contact (1), characterized in that the switching-off time difference, that is to say the difference in time between the first contact finger set (8) breaking contact with the sliding contact (5) on one hand and the second contact finger set (9) breaking contact with the sliding contact (5) on the other hand is greater than the switching-on time diference, that is to say the difference in time between the first contact finger set (8) making contact with the sliding contact (5) on one hand and the second contact finger set (9) making contact with the sliding contact (5) on the other hand.

2. An outdoor switching equipment according to Claim 1, characterized in that the first contact finger set (8) of switching contact (3), as seen in the switching-on direction, is more mobile relatively to switching arm (2) than is the following contact finger set (9).

3. An outdoor switching equipment according to Claim 2, characterized in that the contact fingers (8a, 8b) of the first contact finger set (8) are flexibly attached to the switching arm (2) and the contact fingers (9a, 9b) of the second contact finger set (9) are rigidly attached to the switching arm (2), and preferably the contact fingers of the first contact finger set are attached to the contact arm by means of a spring unit preferably possessing a rubber spring.

4. An outdoor switching equipment according to Claim 2, characterized in that the contact fingers (8a, 8b) of the first contact finger set (8) and the contact fingers (9a, 9b) of the second contact finger set (9) are rigidly attached to the switching arm (2).

5. An outdoor switching equipment according to Claim 4, characterized in that the contact fingers (8a, 8b) of the first contact finger set (8) have a smaller section modulus than the contact fingers (9a, 9b) of the second contact finger set (9), that preferably all the contact fingers have approximately the same electrical resistance, and that either, whilst all contact fingers have a circular cross-section those of the first contact finger set (8) have a smaller cross-section and consist of a material of greater electrical conductivity than those of the second contact finger set (9) or, the contact fingers of the first contact finger set and those of the second contact finger set have the same area of cross-section but however have different cross-sectional shapes.

6. An outdoor switching equipment according to Claim 4, characterized in that the contact fingers (8a, 8b) of the first contact finger set (8) have a greater effective length than the contact fingers (9a, 9b) of the second contact finger set (9), and that a lateral support (12) is assigned to the contact fingers (8a, 8b) of the first contact finger set (8), approximately in the region of the clamping end (11) of the switching arm (2) serving the clamping of contact fingers (9a, 9b) of the second contact finger set (9).

7. An outdoor switching equipment according to one of Claims 2 to 6, characterized in that a distance unit (13) is provided between the contact fingers (8a, 8b) of the first contact finger set (8) and the contact fingers (9a, 9b) of the second contact finger set (9), and that the distance unit (13) consists of insulating material or is arranged with the interposition of at least one insulating washer.

8. An outdoor switching equipment according to one of Claims 2 to 7, characterized in that a clamping magnet device (14) is provided between the contact fingers (8a, 8b) of the first contact finger set (8) and the contact fingers (9a, 9b) of the second contact finger set (9), or at the clamping end (11) of the switching arm (2) serving the clamping of contact fingers (9a, 9b) of the second contact finger set (9), and/or that a clamping magnet device (16) is provided between the sliding contact (5) of fixed contact (1) and contact fingers (8a, 8b) of the first contact finger set (8) - on the side opposite to the swivelling side - and that at least one insulating washer (15) forms part of clamping magnet device (14) and/or that at least one insulating washer (17) forms part of clamping magnet device (16).

9. An outdoor switching equipment according to one of Claims 2 to 8, characterized in that the contact fingers (8a, 8b) of the first contact finger set (8) project further beyond sliding contact (5) of fixed contact (1) than the contact fingers (9a, 9b) or the second contact finger set (9) do, and holding hooks (18) on the fixed contact (1) are assigned to the contact fingers (8a, 8b) of the first contact finger set (8).

10. An outdoor switching equipment according to one of Claims 2 to 9, characterized in that a catch is provided between the second contact finger set (9) and the first contact finger set (8) and the catch only withdraws the contact fingers of the first contact finger set from the sliding contact of the fixed contact when a specified distance has been reached between the contact fingers of the second contact finger set and the sliding contact of the fixed contact.

11. An outdoor switching equipment according to one of Claims 2 to 10, characterized in that the contact fingers of the first contact finger set (8) - on the side opposite to the swivelling side - are provided with burn-off material and/or the contact fingers of the first contact finger set are provided with additional arc contacts and the arc contacts are so constructed that when switching on and off the arc has a shorter path to the arc contacts than to the contact fingers of the first contact finger set (8) and to the contact fingers of the second contact finger set (9).

12. An outdoor switching equipment according to one of Claims 1 to 11, characterized in that, in switching off, the second contact finger set (9) is removable from the sliding contact (5) by a thrusting movement radially to the direction of swivelling, and the first contact finger set (8) is removable from the sliding contact (5) by a thrusting movement, possibly after a previous thrusting movement radially to the direction of swivelling, and preferably in switching on a reverse series of movements takes place.

13. An outdoor switching equipment according to one of Claims 1 to 12, characterized in that, in switching on, the first contact finger set (8) can be thrust on to the sliding contact (5) solely by the swivelling movement of the switching contact (3), and the second contact finger set (9) can be thrust on to the sliding contact (5) by the swivelling movement and a subsequent thrusting movement radially to the swivelling movement.

14. An outdoor switching equipment according to Claim 13, characterized in that, when switching off, both the first contact finger set (8) and the second contact finger set (9) are removable from the sliding contact (5) solely by a swivelling movement.

15. An outdoor switching equipment according to one of Claims 12 to 14, particularly according to Claim 14, characterized in that the first contact finger set (8) together with the second contact finger set (9) can be slid radially to the swivelling movement of switch contact (3), and preferably the first contact finger set (8) can be guided behind the holding hooks (18) on fixed contact (1) by the thrust movement of the first contact finger set (8).

## Revendications

1. Appareil de commutation extérieur pour des installations distributrices haute tension, notamment un interrupteur de mise à la terre ou un interrupteur-séparateur, muni d'un contact fixe (1) et d'un contact de commutation de commande (3) apte à coulisser sur le contact fixe (1) et à pivoter dans un plan de pivotement au moyen de la bielle de commutation (2), le contact fixe (1) présentant un contact par coulissement (5), de préférence muni d'une butée de coulissement (6), ainsi que, de préférence, un bras de fixation (7) qui s'étend plus ou moins transversalement par rapport à la direction de coulissement, le contact de commutation de commande (3) possédant au moins deux arrangements de doigts de contact (8, 9), de préférence, munis chacun d'une paire de doigts de contact (8a, 8b; 9a, 9b), et les arrangements de doigts de contact (8, 9) du contact de commutation de commande (3) se trouvant, à l'état fermé, adjacents au contact par coulissement (5), en particulier, de part et d'autre du contact par coulissement (5) et éventuellement à la butée de coulissement (6), du contact fixe (1), caractérisé en ce que la différence dans le temps quant à la mise hors circuit, c'est-à-dire la différence dans le temps entre la perte de contact entre le premier arrangement de doigts de contact (8) et le contact par coulissement (5) d'une part, et la perte de contact entre le deuxième arrangement de doigts de contact (9) et le contact par coulissement (5) d'autre part, est supérieure à la différence dans le temps quant à la mise en circuit, c'est-à-dire la différence dans le temps entre l'établissement du contact entre le premier arrangement de doigts de contact (8) et le contact par coulissement (5) d'une part, et l'établissement du contact entre le deuxième arrangement de doigts de contact (9) et le contact par coulissement (5) d'autre part.

2. Appareil de commutation extérieur selon la revendication 1, caractérisé en ce que le premier arrangement de doigts de contact (8) du contact de commutation de commande (3) vu dans le sens de la mise en circuit, manifeste une mobilité plus grande par rapport à la bielle de commutation (2) que celle manifestée par l'arrangement de doigts de contact (9) suivant.

3. Appareil de commutation extérieur selon la revendication 2, caractérisé en ce que les doigts de contact (8a, 8b) du premier arrangement de doigts de contact (8) sont reliés en articulation à la bielle de commutation (2) et les doigts de contact (9a, 9b) du second arrangement de doigts de contact (9) sont reliés de manière rigide à la bielle de commutation (2) et, de préférence, les doigts de contact du premier arrangement de doigts de contact sont reliés à la bielle de commutation à l'intervention d'un élément faisant ressort et présentant, de préférence, un ressort en caoutchouc.

4. Appareil de commutation extérieur selon la revendication 2, caractérisé en ce que les doigts de contact (8a, 8b) du premier arrangement de doigts de contact (8) et les doigts de contact (9a, 9b) du second arrangement de doigts de contact (9) sont reliés de manière rigide à la bielle de commutation (2).

5. Appareil de commutation extérieur selon la revendication 4, caractérisé en ce que les doigts de contact (8a, 8b) du premier arrangement de doigts de contact (8) possèdent un moment de résistance plus minime que celui des doigts de contact (9a, 9b) du second arrangement de doigts de contact (9), en ce que, de préférence, tous les doigts de contact possèdent environ la même résistance électrique et en ce que, soit en section transversale circulaire de tous les doigts de contact, les doigts de contact du premier arrangement de doigts de contact (8) possèdent une section transversale plus minime et sont constitués d'un matériau possédant une conductibilité électrique supérieure, par rapport aux doigts de contact du second arrangement de doigts de contact (9), soit les doigts de contact du premier arrangement de doigts de contact et les doigts de contact du second arrangement de doigts de contact possèdent la même section transversale quant à la superficie, mais une configuration différente en section transversale.

6. Appareil de commutation extérieur selon la revendication 4, caractérisé en ce que les doigts de contact (8a, 8b) du premier arrangement de doigts de contact (8) possèdent une longueur effective supérieure à celle des doigts de contact (9a, 9b) du second arrangement de doigts de contact (9) et, aux doigts de contact (8a, 8b) du premier arrangement de doigts de contact (8), correspond un appui latéral (12) à peu près dans la zone de l'extrémité d'encastrement (11) de la bielle de commutation (2) servant à encastrer les doigts de contact (9a, 9b) du second arrangement de doigts de contact (9).

7. Appareil de commutation extérieur selon l'une quelconque des revendications 2 à 6, caractérisé en ce que, entre les doigts de contact (8a, 8b) du premier arrangement de doigts de contact (8) et les doigts de contact (9a, 9b) du second arrangement de doigts de contact (9), on prévoit un élément d'écartement (13), l'élément d'écartement (13) étant constitué d'un matériau isolant ou étant disposé en intercalant au moins une rondelle isolante.

8. Appareil de commutation extérieur selon l'une quelconque des revendications 2 à 7, caractérisé en ce que, entre les doigts de contact (8a, 8b) du premier arrangement de doigts de contact (8) et les doigts de contact (9a, 9b) du second arrangement de doigts de contact (9) ou l'extrémité d'encastrement (11) de la bielle de commutation (2) servant à l'encastrement des doigts de contact (9a, 9b) du second arrangement de doigts de contact (9), on prévoit un arrangement d'aimant adhérent (14) et/ou en ce que, entre le contact par coulissement (5) du contact fixe (1) et les doigts de contact (8a, 8b) du premier arrangement de doigts de contact (8) - du côté opposé au côté de pivotement - on prévoit un arrangement d'aimant adhérent (16) et en ce que, fait partie de l'arrangement d'aimant adhérent (14), au moins une rondelle isolante (15) et/ou, fait partie de l'arrangement d'aimant adhérent (16), au moins une rondelle isolante (17).

9. Appareil de commutation extérieur selon l'une quelconque des revendications 2 à 8, caractérisé en ce que, les doigts de contact (8a, 8b) du premier arrangement de doigts de contact (8) font saillie au-delà du contact par coulissement (5) du contact fixe (1), plus loin que les doigts de contact (9a, 9b) du second arrangement de doigts de contact (9) et, aux doigts de contact (8a, 8b) du premier arrangement de doigts de contact (8), correspondent des crochets d'arrêt (18) disposés sur le contact fixe (1).

10. Appareil de commutation extérieur selon l'une quelconque des revendications 2 à 9, caractérisé en ce que, entre le second arrangement de doigts de contact (9) et le premier arrangement de doigts de contact (8), on prévoit un entraîneur, l'entraîneur retirant les doigts de contact du premier arrangement de doigts de contact à l'écart du contact par coulissement du contact fixe seulement lorsqu'on a atteint un écartement prédéterminé entre les doigts de contact du second arrangement de doigts de contact et le contact par coulissement du contact fixe.

11. Appareil de commutation extérieur selon l'une quelconque des revendications 2 à 10, caractérisé en ce que, les doigts de contact du premier arrangement de doigts de contact (8) - du côté opposé au côté de pivotement - sont munis d'un matériau pare-étincelles et/ou les doigts de contact du premier arrangement de doigts de contact sont munis de contacts supplémentaires à arc électrique, les contacts à arc électrique étant réalisés de telle sorte que l'arc électrique, lors de la mise en et hors circuit, parcourt un chemin plus court en direction des contacts à arc électrique qu'en direction des doigts de contact du premier arrangement de doigts de contact (8) et qu'en direction des doigts de contact du second arrangement de doigts de contact (9).

12. Appareil de commutation extérieur selon l'une quelconque des revendications 1 à 11, caractérisé en ce que, lors de la mise hors circuit, on peut retirer à l'écart du contact par coulissement (5), le second arrangement de doigts de contact (9) uniquement à l'intervention d'un mouvement de poussée en direction radiale par rapport au mouvement de pivotement et le premier arrangement de doigts de contact (8) à l'intervention d'un mouvement de pivotement éventuellement après un mouvement de poussée préalable en direction radiale par rapport au mouvement de pivotement, et de préférence, lors de la mise en circuit, on réalise la séquence de mouvements inverse.

13. Appareil de commutation extérieur selon l'une quelconque des revendications 1 à 12, caractérisé en ce que, lors de la mise en circuit, on peut faire coulisser sur le contact par coulissement (5) le premier arrangement de doigts de contact (8) uniquement à l'intervention du mouvement de pivotement du contact de commutation de commande (3) et le second arrangement de doigts de contact (9) à l'intervention du mouvement de pivotement et d'un mouvement de poussée ultérieur en direction radiale par rapport au mouvement de pivotement.

14. Appareil de commutation extérieur selon la revendication 13, caractérisé en ce que, lors de la mise hors circuit, on peut retirer à l'écart du contact par coulissement (5) le premier arrangement de doigts de contact (8) et le second arrangement de doigts de contact (9), tous deux uniquement à l'intervention d'un mouvement de pivotement.

15. Appareil de commutation extérieur selon l'une quelconque des revendications 12 à 14, en particulier selon la revendication 14, caractérisé en ce qu'on peut faire coulisser le premier arrangement de doigts de contact (8) conjointement avec le second arrangement de doigts de contact (9) en direction radiale par rapport au mouvement de pivotement du contact de commutation de commande (3) et, de préférence, à l'intervention du mouvement de poussée, on peut guider le premier arrangement de doigts de contact (8) derrière les crochets d'arrêt (18) disposés sur le contact fixe (1).
